# EUROPÄISCHE PATENTSCHRIFT

(11) **EP 0 351 521 B1**
(45) Veröffentlichungstag und Bekanntmachung des Hinweises auf die Patenterteilung: **11.08.1993**
(21) Anmeldenummer: 89109354.4
(22) Anmeldetag: 24.05.1989
(51) Int. Cl.: F01M 13/00, F02M 15/02

(54) **Kurbelgehäuseentlüftung**
Crankcase ventilation
Ventilation du carter

(30) Priorität: 21.07.1988 DE 3824791
(43) Veröffentlichungstag der Anmeldung: 24.01.1990
(73) Patentinhaber: Dr.Ing.h.c. F. Porsche Aktiengesellschaft, 70435 Stuttgart (DE)
(72) Erfinder: Töpfer, Walter, Dipl.-Ing., D-7135 Iptingen (DE)

(56) Entgegenhaltungen:
- DE-C- 952 221
- DE-C- 3 726 332
- FR-A- 1 401 955
- FR-A- 1 570 558
- US-A- 2 516 547
- US-A- 3 116 727
- US-A- 3 364 910
- US-A- 4 805 564
- US-A- 4 811 697

## Beschreibung

Die Erfindung betrifft ein Kurbelgehäuseentlüftung gemäß dem Oberbegriff des Patentanspruches 1.

In der DE-C-952 221 ist eine Kurbelgehäuseentlüftung für eine Brennkraftmaschine offenbart, bei der eine Entlüftungsleitung von der Brennkraftmaschine zu einem Drosselklappengehäuse führt. Innerhalb dieses Gehäuses verzweigt sich die Entlüftungsleitung und führt mittels eines Kanal es zu einer stromauf einer Drosselklappe liegenden, in den Ansaugluftstrom mündenden Hauptentlüftungsstelle und mittels eines weiteren Kanal es zu einer stromab der Drosselklappe mündenden Nebenentlüftungsstelle.

Aus der FR-A-1 570 588 ist ein beheiztes Drosselklappengehäuse bekannt, um welches im Bereich der Drosselklappe und einer Entlüftungsstelle ein an den Kühlmittelkreislauf der Brennkraftmaschine angeschlossenes Rohr geschlungen ist.

Aufgabe der vorliegenden Erfindung ist es, eine Kurbelgehäuseentlüftung zu schaffen, die in einfacher Weise das Kurbelgehäuse im normalen Lastbetrieb wie auch im Schub- oder Leerlaufbetrieb der Brennkraftmaschine in den Luftansaugtrakt entlüftet, und bei der eine Vereisung der Entlüftungsstellen im Luftansaugtrakt verhindert ist.
Erfindungsgemäß wird diese Aufgabe durch die kennzeichnenden Merkmale des Anspruchs 1 gelöst. Weitere, die Erfindung vorteilhaft ausgestaltende Merkmale sind in den Unteransprüchen benannt.
Die Vorteile der Erfindung sind insbesondere darin zu ersehen, daß mit ihr in einfacher Weise die Entlüftung des Kurbelgehäuses bei allen Stellungen der Drosselklappe gelingt und daß mit ihr durch die Anordnung eines von Kühlmittel durchströmten Ringkanals in unmittelbarer Nähe der Drosselklappe und der Entlüftungsstellen eine Vereisung dieser Stellen und der Drosselklappe verhindert ist. Weiterhin ist für die Zufuhr der Kurbelgehäusegase in das Drosselklappengehäuse lediglich eine, zumeist als Schlauch ausgeführte, Leitung notwendig. Dadurch sinken Bauteilkosten sowie der Montage- und Serviceaufwand. Ferner ist das Drosselklappengehäuse einteilig mit allen Anschlüssen herstellbar.

Anhand der nachfolgenden Zeichnung, die schematisch eine Ausführung der Kurbelgehäuseentlüftung an einer Brennkraftmaschine zeigt, wird die Erfindung näher erläutert.
Eine Brennkraftmaschine **1** wird durch einen Luftansaugtrakt **2** mit Frischluft versorgt. Die Frischluft wird von der Brennkraftmaschine **1** zunächst durch einen Ansaugstutzen **3** und ein Luftfilter **4** gefördert. Vom Luftfilter **4** aus strömt die Frischluft durch ein Rohrstück **5** und danach durch ein Drosselklappengehäuse **6**, in dem eine stellbare Drosselklappe **7** angeordnet ist. Anschließend strömt die Frischluft in einen Luftsammler **8** und von dort durch Saugrohre **9** in die Brennkammern der Brennkraftmaschine **1**.
Die Brennkraftmaschine **1** hat eine Kurbelgehäuseentlüftungsstelle **10**, von der aus eine Entlüftungsleitung **11** zum Drosselklappengehäuse **6** führt und dort an einem Anschlußstutzen **12** befestigt ist. Das innerhalb des Drosselklappengehäuses **6** liegende Ende des Anschlußstutzens **12** ist mit einer Scheibe **13** verschlossen. Die Scheibe **13** weist zwei sie durchdringende Kanäle **14**, **15** auf, wobei Kanal **14** in die Hauptentlüftungsstelle **16** und Kanal **15** in die Nebenentlüftungsstelle **17** mündet. Die Hauptentlüftungsstelle **16** liegt stromaufwärts vor der Drosselklappe **7**, die Nebenentlüftungsstelle **17** stromab hinter der Drosselklappe **7**. Der Kanal **15** und die Nebenentlüftungsstelle **17** haben eine deutlich geringere Querschnittsfläche als der Kanal **14** und die Hauptentlüftungsstelle **16**.
Im normalen Lastbetrieb der Brennkraftmaschine **1** ist die Drosselklappe **7** geöffnet. Die durch den Luftansaugtrakt **2** strömende Luft hat gegenüber den Gasen im Kurbelgehäuse der Brennkraftmaschine **1** einen geringeren Druck. Dieses Druckgefälle fördert die Kurbelgehäusegase durch die Entlüftungsleitung **11** von der Brennkraftmaschine **1** zum Drosselklappengehäuse **6**. Aufgrund der größeren Querschnittsfläche der Hauptentlüftungsstelle **16** strömen die Kurbelgehäusegase überwiegend durch diese Entlüftungsstelle **16** in den Luftansaugtrakt **2** und werden dort mit der nachströmenden Frischluft vermischt und der Brennkraftmaschine **1** zugeführt. Die Querschnittsflächen der Kanäle **14** und **15** sind so bemessen, daß das anfallende Volumen von Kurbelgehäusegasen sicher abgeführt werden kann.

Wird die Brennkraftmaschine **1** im Schub- oder im Leerlauf betrieben, ist das Drosselklappengehäuse **6** durch die quer zur Strömungsrichtung der Ansaugluft stehende Drosselklappe **7** verschlossen. Die Drosselklappe **7** trennt dabei die Hauptentlüftungsstelle **16** von der Nebenentlüftungsstelle **17**. Da die Brennkraftmaschine **1** weiterhin versucht, Frischluft durch den Luftansaugtrakt **2** zu fördern und die Drosselklappe **7** den Luftansaugtrakt **2** versperrt, entsteht in dem stromabwärts der Drosselklappe **7** liegenden Teil des Luftansaugtraktes **2** ein starker Unterdruck. Dieser Unterdruck saugt die Kurbelgehäusegase durch den Kanal **14** zur Nebenentlüftungsstelle **17**. Die Austrittsfläche der Nebenentlüftungsstelle **17** ist deutlich geringer bemessen als die der Hauptentlüftungsstelle **16**, da die im Schub- oder Leerlaufbetrieb anfallende Menge an Kurbelgehäusegasen entsprechend gering ist.
Im Drosselklappengehäuse **6** ist ein ringförmiger Kanal **18** angeordnet, der konzentrisch zur Drosselklappe **7** liegt und in geringem Abstand vom Anschlußstutzen **12** und den Kanälen **14**, **15** verläuft. Dieser Kanal **18** ist über einen Zulauf **19** und einen Ablauf **20** an den Kühlwasserkreislauf der Brennkraftmaschine **1** angeschlossen. Da eine Vereisungsgefahr für die Drosselklappe **7** nur bei entsprechenden Außenlufttemperaturen besteht, regelt ein Thermostatventil **21**, das mit einem Lufttemperaturfühler **22** in das Rohrstück **5** des Ansaugtraktes **2** eingesetzt ist, den Kühlmittelzulauf in Abhängigkeit und innerhalb bestimmter Grenzen der Ansauglufttemperatur. Vorteilhaft sind durch die Anordnung der Entlüftungsstellen **16**, **17** in der Nähe des Kanals **18** auch die Vereisung dieser Entlüftungsstellen **16**, **17** verhindert.
Die Kanäle **14**, **15** sind in der Scheibe **13** kostengünstig als Bohrungen herstellbar.

Der Anschlußstutzen **12** kann als Alternative einteilig mit der Scheibe **13** als Gußteil hergestellt werden. Zur Verringerung des Montageaufwandes ist in einer weiteren Ausführung der Erfindung der Anschlußstutzen **12** einteilig mit dem Drosselklappengehäuse **6** und der Scheibe **13** als Gußteil herstellbar.

## Patentansprüche

1. Kurbelgehäuseentlüftung für eine Brennkraftmaschine (1), mit einer an der Brennkraftmaschine (1) zu einem Anschlußstutzen (12) eines Drosselklappengehäuses (6) führenden Entlüftungsleitung (11) und mit innerhalb des Drosselklappengehäuses (6) angeordneten Kanälen (14, 15), wobei ein Kanal (15) zu einer stromauf einer Drosselklappe (7) in einen Ansaugluftstrom mündenden Hauptentlüftungsstelle (16) und der Kanal (15) zu einer stromab liegenden Nebenentlüftungsstelle (17) führt,
**dadurch gekennzeichnet**, daß im Drosselklappengehäuse (6) ein ringförmiger, an einen Kühlmittelkreislauf angeschlossener und von diesem beheizter Kanal (18) angeordnet ist, der in der Nähe des Anschlußstutzens (12) und der beiden Entlüftungsstellen (16, 17) verläuft und daß der Anschlußstutzen (12) radial in das Drosselklappengehäuse (6) eingesetzt ist, wobei dieser Anschlußstutzen (12) an seinem im Drosselklappengehäuse (6) liegenden Ende mit einem kreisförmigen Boden (13) verschlossen ist, in dem der zur Hauptentlüftungsstelle (16) führende Kanal (15) und der zur Nebenentlüftungsstelle (17) führende Kanal (14) ausgebildet ist.

2. Kurbelgehäuseentlüftung nach Anspruch 1, **dadurch gekennzeichnet,** daß der Boden (13) als kreisförmige Scheibe (13) ausgebildet ist, die mit dem Anschlußstutzen (12) verbunden ist.

3. Kurbelgehäuseentlüftung nach Anspruch 2, **dadurch gekennzeichnet,** daß der Anschlußstutzen (12) einteilig mit dem Boden (13) als Gußteil ausgebildet ist.

4. Kurbelgehäuseentlüftung nach den Ansprüchen 2 oder 3, **dadurch gekennzeichnet,** daß das Drosselklappengehäuse (6) einteilig mit dem Anschlußstutzen (12) und dem Boden (13) als Gußteil ausgebildet ist.

5. Kurbelgehäuseentlüftung nach einem der Ansprüche 2 bis 4, **dadurch gekennzeichnet,** daß die Kanäle (14, 15) als Bohrungen ausgeführt sind.

6. Kurbelgehäuseentlüftung nach Anspruch 1, **dadurch gekennzeichnet**, daß der Kühlmittelzulauf (19) durch ein in ihn eingesetztes Thermostatventil (21), das zusammen mit einem Lufttemperaturfühler (22) in den Luftansaugtrakt (2) eingesetzt ist, in Abhängigkeit der Ansauglufttemperatur geregelt wird.

## Claims

1. A crankcase ventilation for an internal-combustion engine (1), with a ventilation pipe (11) leading [from] the internal-combustion engine (1) to a connexion socket (12) of a throttle-valve casing (6) and with ducts (14, 15) arranged inside the throttle-valve casing (6), wherein one duct (15) leads to a main ventilation point (16) opening into an intake-air flow upstream of a throttle valve (7) and the duct (15) [*sic*] leads to a secondary ventilation point (17) situated downstream, **characterized in that** an annular duct (18), connected to a coolant circuit and heated thereby and extending in the vicinity of the connexion socket (12) and the two ventilation points (16, 17), is arranged in the throttle-valve casing (6), and the connexion socket (12) is inserted radially into the throttle-valve casing (6), the said connexion socket (12) being closed at its end situated in the throttle-valve casing (6) by a circular base (13) in which the duct (15) leading to the main ventilation point (16) and the duct (14) leading to the secondary ventilation point (17) are formed.

2. A crankcase ventilation according to Claim 1, **characterized in that** the base (13) is constructed as a circular disc (13) which is connected to the connexion socket (12).

3. A crankcase ventilation according to Claim 2, **characterized in that** the connexion socket (12) is constructed integrally with the base (13) as a cast component.

4. A crankcase ventilation according to Claim 2 or 3, **characterized in that** the throttle-valve casing (6) is constructed integrally with the connexion socket (12) and the base (13) as a cast component.

5. A crankcase ventilation according to one of Claims 2 to 4, **characterized in that** the ducts (14, 15) are constructed in the form of bores.

6. A crankcase ventilation according to Claim 1, **characterized in that** the coolant feed (19) is regulated as a function of the intake-air temperature by a thermostat valve (21) inserted therein and inserted together with an air-temperature sensor (22) into the air-intake duct (2).

## Revendications

1. Ventilation du carter d'un moteur à combustion interne (1), comportant un conduit d'aération (11) sur le moteur à comoustion interne (1), menant à une tubulure de raccord (12) d'un boîtier de papillon des gaz (6) et comportant des canaux (14, 15), situés à l'intérieur du boîtier (6), un canal (15) menant à un point d'aération principal (16) débouchant dans un flux d'air d'admission, en amont d'un papillon des gaz (7) et le canal (14) menant à un point d'aération secondaire (17) situé en aval, caractérisée en ce qu'il est prévu dans le boîtier (6) un canal (18) annulaire, raccordé à un circuit de réfrigérant chauffé par celui-ci, qui s'étend à proximité de la tubulure de raccord (12) et des deux points d'aération (16, 17) et en ce que la tubulure de raccord (12) est montée radialement dans le boîtier (6), cette tubulure de raccord (12) étant fermée, à son extrémité située dans le boîtier (6), par un fond (13) circulaire dans lequel sont formés le canal (15) menant au point d'aération principal (16) et le canal (14), menant au point d'aération secondaire (17).

2. Ventilation de carter selon la revendication 1, caractérisée en ce que le fond (13) est un disque (13) circulaire qui est relié à la tubulure de raccord (12).

3. Ventilation de carter selon la revendication 2, caractérisée en ce que la tubulure de raccord (12) est réalisée d'un seul tenant avec le fond (13), sous la forme d'une pièce en fonte.

4. Ventilation de carter selon les revendications 2 ou 3, caractérisée en ce que le boîtier (6) du papillon des gaz est réalisé d'un seul tenant avec la tubulure de raccord (12) et le fond (13), sous la forme d'une pièce en fonte.

5. Ventilation de carter selon l'une des revendications 2 à 4, caractérisée en ce que les canaux (14, 15) sont des alésages.

6. Ventilation de carter selon la revendication 1, caractérisée en ce que l'arrivée de réfrigérant (19) est réglée en fonction de la température de l'air d'admission, par une soupape à thermostat (21), montée dans celle-ci et montée avec une sonde de température d'air (22) dans le circuit d'admission d'air (2).
